# EUROPÄISCHE PATENTSCHRIFT

(11) **EP 0 001 987 B1**
(45) Veröffentlichungstag und Bekanntmachung des Hinweises auf die Patenterteilung: **29.04.1981**
(21) Anmeldenummer: 78101199.4
(22) Anmeldetag: 23.10.1978
(51) Int. Cl.: G03G 15/16, B41J 3/16, G06K 15/14

(54) **Vorrichtung zum Umdrucken von auf einem ständig umlaufenden bandförmigen Zwischenträger aufgebrachten Zeichen aus Toner auf einen Aufzeichnungsträger**
Apparatus for transferring powder symbols from a permanently circulating intermediate web onto a recording web
Appareil pour transférer des symboles de poudre déposés sur un porteur intermédiaire effectuant des mouvements permanents sur un porteur d'enregistrement

(30) Priorität: 11.11.1977 DE 2750612
(43) Veröffentlichungstag der Anmeldung: 30.05.1979
(73) Patentinhaber: SIEMENS AKTIENGESELLSCHAFT, 80333 München (DE)
(72) Erfinder: von Tluck, Wolfgang, D-8031 Olching (DE); Schlageter, Bernhard, D-8012 Ottobrunn (DE)

## Beschreibung

Die Erfindung bezieht sich auf eine Vorrichtung zum Umdruck von auf einem ständig umlaufenden bandförmigen Zwischenträger aufgebrachten Tonerbildern auf einen Aufzeichnungsträger, insbesondere für Druck- und Kopiergeräte.

Aus der Literatur sind Druckverfahren bekannt, bei denen nach dem elektrostatischen oder magnetischen Prinzip Bilder der zu drukkenden Zeichen auf einem bandförmigen Zwischenträger erzeugt werden, anschließend mit Hilfe von Toner entwickelt werden und in einer Umdruckstation von dem bandförmigen Zwischenträger auf einen senkrecht zum bandförmigen Zwischenträger bewegten Aufzeichnungsträger übertragen werden. Die auf den Aufzeichnungsträger übertragenen Tonerbilder werden anschließend in einer Fixierstation in den Aufzeichnungsträger eingeschmolzen. Der Umdruck der Tonerbilder vom Zwischenträger auf den Aufzeichnungsträger kann zeilenweise erfolgen. Dabei ist es bekannt, daß die Übertragung der Tonerbilder von dem Zwischenträger auf den Aufzeichnungsträger berührungslos unter Einfluß eines durch den Aufzeichnungsträger auf den Zwischenträger periodisch einwirkenden elektrischen oder magnetischen Feldes erfolgen kann (DE-OS 2 054 262, US 3 509 816).

Ein Nachteil dieses Verfahrens liegt in dem schlechten Wirkungsgrad bei der Übertragung des Toners auf den Aufzeichnungsträger, da nur ein geringer Teil des an dem bandförmigen Zwischenträger haftenden Toners auf den Aufzeichnungsträger übertragen wird, der Hauptteil dagegen auf dem Zwischenträger verbleibt, von wo er anschließend entfernt werden muß.

Aus der DE-B-1 512 109 ist eine Druckvorrichtung mit einem umlaufenden, endlosen bandförmigen Zwischenträger bekannt, auf dem Farbbilder der zu druckenden Zeichen erzeugt werden. Der Umdruck auf ein Papierblatt erfolgt dadurch, daß der Zwischenträger durch einen Druckstempel auf das Papierblatt gedruckt wird. Der Zwischenträger wird somit an der Umdruckstelle während des Umdruckvorgangs angehalten, während er an der Aufzeichnungseinrichtung kontinuierlich vorbeibewegt wird. Die unterschiedlichen Bewegungsarten werden mit Hilfe von Bandspeichereinrichtungen mit Unterdruckkammern erreicht, die vor und hinter der Aufzeichnungseinrichtung angeordnet sind. Diese Druckvorrichtung erfordert somit zusätzliche Bandspeichereinrichtungen.

Aus der DE-A-2 106 259 ist ein Druckverfahren zum zeilenweisen Übertragen von Pulverbildern von einem streifenförmigen Zwischenträger auf einen Textstreifen bekannt. Während des Übertragungsvorgangs wird der Zwischenträger angehalten und dann der Zwischenträger mit den Textstreifen in einem elektrischen Feld in Kontakt gebracht. Dieses Verfahren arbeitet somit im Start-Stop-Betrieb des Zwischenträgers.

Die der Erfindung zugrundeliegende Aufgabe besteht darin, eine Vorrichtung zum Umdruck von auf einem ständig umlaufenden bandförmigen Zwischenträger aufgebrachten Tonerzeichen auf einen Aufzeichnungsträger anzugeben, bei der ein hoher Prozentsatz des auf dem Zwischenträger befindlichen Toners beim Umdruck auf den Aufzeichnungsträger übertragen wird und die trotzdem einfach aufgebaut ist. Diese Aufgabe wird dadurch gelöst, daß der Zwischenträger aus einem elastischen Material besteht, und daß mechanische Mittel vorgesehen sind, durch die während des Umdruckvorgangs der Zwischenträger mit der betonerten Seite mit dem Aufzeichnungsträger in Berührung gebracht wird, wobei der für den Umdruck vorgesehene Bereich des Zwischenträgers zum Stillstand kommt.

Die mechanischen Mittel können auf einfache Weise aus einer ortsfesten Leiste, die auf der einen Seite des Zwischenträgers angeordnet ist, und aus einem bewegbaren Balken bestehen, der auf der anderen Seite des Zwischenträgers liegt. Der Balken kann senkrecht zur Bewegungsrichtung des Zwischenträgers bewegt werden und dabei den Zwischenträger an den Aufzeichnungsträger andrücken.

Dabei ist der bewegbare Balken zweckmäßigerweise benachbart zu der nichtbetonerten Seite des Zwischenträgers angeordnet. Der Aufzeichnungsträger verläuft dann zwischen der Leiste und der betonerten Seite des Zwischenträgers.

Die Bewegung des Balkens zum und vom Zwischenträger weg kann auf einfache Weise mit Hilfe von Elektromagneten und Federn realisiert werden. Die Elektromagneten, deren Anker an dem Balken befestigt sind, können den Balken zum Zwischenträger bewegen, die Federn holen den Balken wieder in seine Ruhelage zurück.

Eine andere Ausführung einer Einrichtung zur Bewegung des Balkens kann aus Elektromagnetanordnungen bestehen, die jeweils einen Andruckmagneten, einen Rückholmagneten und einen gemeinsamen Anker haben. Durch Betätigung des Andruckmagneten wird der Balken zum Zwischenträger bewegt, durch Betätigung des Rückholmagneten wird der Balken wieder in seine Ruhelage zurückgeholt. Der Rückholmagnet sorgt außerdem dafür, daß der Balken in seiner Ruhelage bleibt.

Es ist vorteilhaft, daß der Zwischenträger kurze Zeit vor seiner Berührung mit dem Aufzeichnungsträger zum Stillstand kommt und erst eine kurze Zeit nach Beendigung der Berührung wieder in seiner Laufrichtung in Bewegung gesetzt wird. Dazu kann in der Leiste ein Bremskörper angeordnet werden, der z. B. aus einem elastischen Material oder einem federnd gelagerten Metallklotz besteht. Dieser Bremskörper ragt über die Leiste hinaus und ist benachbart zum Aufzeichnungsträger in der Leiste angeordnet. Wird der Balken zum Zwischenträger bewegt, dann trifft der Zwischenträger zunächst auf den Bremskörper auf und kommt dabei zum Stillstand. Im weiteren Verlauf drückt dann der Balken den Zwischenträger gegen den Aufzeichnungsträger und bewirkt den Umdruck zum Zwischenträger. Dabei wird der Bremskörper zusammengedrückt. Bei der Bewegung in der entgegengesetzten Richtung bremst der Bremskörper den Zwischenträger noch ab, auch wenn bereits der Kontakt zwischen dem Zwischenträger und dem Aufzeichnungsträger gelöst worden ist. Zweckmäßig ist es, den Bremskörper an der dem Zwischenträger zugewandten Seite gabelförmig auszubilden, so daß er sich nur an den Bereichen des Zwischenträgers anlegen kann, in denen der Zwischenträger nicht mit Toner versehen ist. Im folgenden wird die Erfindung an Hand von Ausführungsbeispielen, die in den Figuren dargestellt sind, weiter erläutert. Es zeigt
Fig. 1 einen prinzipiellen Aufbau des Druck-oder Kopiergerätes mit der Umdruckstation,
Fig. 2 eine zweite Ausführungsform der Einrichtung zur Bewegung des Balkens,
Fig.3 ein Stromdiagramm der durch die Elektromagnetanordnung fließenden Ströme, aufgetragen über die Zeit t,
Fig.4 die Umdruckstation bei Verwendung eines Bremskörpers,
Fig. 5 die Ausführung eines Bremskörpers an der dem Zwischenträger zugewandten Seite,
Fig.6 eine zweite Ausführungsform eines Bremskörpers.

Aus Figur 1 ergibt sich der prinzipielle Aufbau eines Druckers. Es ist ein ständig umlaufender bandförmiger Zwischenträger 1 vorgesehen, der in Zeilenrichtung eines Aufzeichnungsträgers 6, z. B. einer Papierbahn, vorbeiläuft. Der Zwischenträger 1 wird durch ein von einem Motor angetriebenes Antriebsrad 2 vermittels einer Andruckrolle 3 geführt und ist dabei durch einen Luftspalt 5 vom Aufzeichnungsträger 6 getrennt.

Der Zwischenträger besteht aus einem elastischen Kunststoff und besitzt auf der dem Aufzeichnungsträger 6 zugewandten Seite eine elektrostatisch aufladbare und elektrostatisch bzw. elektrofotografisch entladbare oder eine magnetisierbare und entmagnetisierbare Schicht. Die zu druckenden Zeichen werden nun mit einem Schreibkopf 7 elektrostatisch bzw. elektrofotografisch bzw. magnetisch auf bekannte Weise erzeugt und in Form von elektrischen oder magnetischen Feldstärkeunterschieden auf dem Zwischenträger 1 gespeichert. In einer Entwicklerstation 8 werden diese Abbildungen mit Toner eingefärbt und in einer Umdruckstation 9 vom Zwischenträger 1 auf den Aufzeichnungsträger 6 übertragen. Hinter der Umdruckstation 9 ist eine rotierende Reinigungsbürste 10 mit einer Absaugeinrichtung angeordnet, die den Zwischenträger von Tonerresten reinigt. In einer anschließenden Entlade- bzw. Entmagnetisierungsstation 11 wird das auf dem Zwischenträger 1 noch gespeicherte elektrostatische bzw. magnetische Bild gelöscht.

Für die Dauer des Umdruckvorgangs ist 'der Aufzeichnungsträger 6 in Ruhe. Während der Zeit, in der der Zwischenträger 1 mit dem Tonerbild der nächsten zu druckenden Zeile in die Umdruckstation 9 transportiert wird, wird der Aufzeichnungsträger 6 mit einem Zeilenabstand oder um ein Vielfaches davon vorgeschoben. Das auf den Aufzeichnungsträger umgedruckte noch verwischbare Pulverbild wird anschließend in einer Fixierstation, die in Figur 1 nicht dargestellt ist, z. B. mit Hilfe von Wärme und Druck fixiert.

Um beim Umdruckvorgang eine direkte Berührung des Zwischenträgers 1 mit dem Aufzeichnungsträger 6 herbeizuführen, wird der Zwischenträger 1 nur sehr kurz mittels eines Balkens 2, der auf der einen Seite des Zwischenträgers angeordnet ist, an den Aufzeichnungsträger angeschlagen. Der Aufzeichnungsträger - stützt sich dabei gegen eine ortsfeste Leiste 13, die auf der anderen Seite des Zwischenträgers angeordnet ist, ab.

Zum Umdruck von Tonerbildern wird der Balken 12 zur Leiste 13 bewegt, und dabei der Zwischenträger 1 mit dem Aufzeichnungsträger 6 in Berührung gebracht. Die Einrichtung zur Bewegung des Balkens 12 zur Leiste 13 kann auf verschiedene Weise aufgebaut sein.

Eine erste Ausführung dieser Einrichtung ist in Figur 1 dargestellt. Dazu sind mindestens zwei Elektromagneten 14 vorgesehen, deren Anker 22 an dem Balken 12 befestigt sind. Soll der Balken 12 zur Leiste 13 bewegt werden, werden diese Magnete 14 erregt, die Anker 22 werden in die Magnete 14 hineingezogen, wobei der Balken 12 in Richtung zur Leiste 13 geführt wird. Nach Abschalten der Erregung der Elektromagnete 14 wird der Balken 12 mit Hilfe von Federn 15 wieder in seine Ruhelage zurückgeholt.
In einer weiteren Ausführungsform besteht die Einrichtung zur Bewegung des Balkens 12 aus mindestens zwei Elektromagnetanordnun^{g}en. Jede Elektromagnetanordnung setzt sich aus einem Andruckmagneten 16, einem Rückholmagneten 17 und einem an den Balken 12 angelenkten gemeinsamen Anker 18 zusammen (Fig.2). Im Ruhezustand werden die Rückholmagneten 17 von einem schwachen Strom I 17 durchflossen (Fi^{g.}3). Soll das Tonerbild vom Zwischenträger auf den Aufzeichnungsträger übertragen werden, so wird unter gleichzeitigem Abschalten des Stromes für die Rückholmagnete 17 ein Stomimpuls 16 von solcher Dauer auf die Andruckmagnete 16 gegeben, daß der Balken 12 sicher zum Anschlag an den Aufzeichnungsträger und die ortsfeste Leiste kommt. Nach Beendigung des Stromimpulses 1 16 für die Andruckmagneten 16 wird den Rückholmagneten 17 ein Stromimpuls zugeleitet; und die Rückholmagnete holen den Balken wieder in die Ruhelage zurück. Nach der für den Rückholvorgang erforderlichen Dauer wird der die Rückholmagnete 17 durchfließende Strom I 17 wieder auf einen kleineren Wert vermindert, der zum Festhalten des Balkens 12 in der Ruhelage ausreichend ist.

Mit der in Figur 2 und 3 erläuterten Elektromagnetanordnung lassen sich besonders kurze Anzugs- und Abfallzeiten erreichen. Damit ist es möglich, die Berührungsdauer zwischen Zwischenträger und Aufzeichnungsträger kurz zu halten.

Der im Bereich des Balkens befindliche Teil des Zwischenträgers 1 kommt während des Anschlagens kurzzeitig zum Stillstand, während die übrige Länge des Zwischenträgers 1 durch das Antriebsrad 2 weiterbewegt wird. Dabei wird zwangläufig der Teil des Zwischenträgers 1, der sich zwischen dem rechten Ende des Balkens 12 und dem Antriebsrad 2 befindet, gedehnt, während der zwischen dem linken Ende des Balkens 12 und dem Antriebsrad 2 befindliche Teil des Zwischenträgers entspannt wird. Der Zwischenträger muß aus diesem Grunde genügend elastisch sein, so daß beim Spannen und Entspannen des Zwischenträgers keine Beschädigung des Zwischenträgers auftreten kann. Kunststoffmaterialien, die diese Anforderung erfüllen, sind aber bekannt (z. B. Poly- äthylenenterephthalat).

Es ist zweckmäßig, den am Umdruckvorgang beteiligten Teil des Zwischenträgers bereits eine kurze Zeit vor seiner Berührung mit dem Aufzeichnungsträger zum Stillstand zu bringen und erst eine kurze Zeit nach der Beendigung der Berührung wieder in seiner Laufrichtung in Bewegung zu setzen. Dadurch werden bei hoher Druckgeschwindigkeit mögliche Verwischungen des Tonerbildes, die in der Übergangsphase zwischen Nichtberührung und Berührung durch Schlupf des Zwischenträgers gegenüber dem Aufzeichnungsträger auftreten könnten, vermieden. Um dies zu erreichen, kann in der Leiste 20 ein Bremskörper angeordnet werden, der benachbart zum Aufzeichnungsträger 6 angeordnet ist und der im Ruhezustand über die Oberfläche des Aufzeichnungsträgers hinausragt.

Ein erstes Ausführungsbeispiel eines solchen Bremskörpers ergibt sich aus Figur 4. Dort ist ein Bremskörper 19 aus elastischem Material, z. B. Kunststoff, so in der Leiste 20 gelagert, daß er im Ruhezustand über die Oberfläche des Aufzeichnungsträgers 6 hinausragt. Beim Andrücken des Balkens 12 bekommt der Bremskörper 19 Kontakt mit dem Zwischenträger 1 und bremst diesen bis zum Stillstand ab, noch bevor der Balken sich bei fortschreitendem Andruckvorgang an den Aufzeichnungsträger 6 angelegt hat. Entsprechend wird beim Wegbewegen des Balkens die Bremsung des Zwischenträgers 1 noch so lange beibehalten, bis ein Luftspalt zwischen Aufzeichnungsträger und Zwischenträger entstanden ist und eine Verwischung somit vermieden wird.

Eine zweite Ausführungsform des Bremskörpers zeigt Figur 6. Hier dient als Bremskörper ein Metallklotz 21, der in der Leiste 22 federnd gelagert ist.

Zweckmäßig ist es, die dem Zwischenträger zugewandte Seite der Bremskörper 19, 21 gabelförmig auszubilden. Eine solche Ausführung ist in Figur 5 dargestellt. Hier ist ein Schnitt durch den Bremskörper 19 der Figur 24 gezeigt, aus dem sich ergibt, daß sich der Bremskörper 19 beim Umdruckvorgang nur an die Bereiche des Zwischenträgers 1 anlegt, die nicht mit Toner versehen sind. Eine Verwischung des Tonerbildes durch den Bremskörper wird damit vermieden.

Zur Unterstützung des Umdruckvorgangs kann zwischen dem Balken 12 und der ortsfesten Leiste 13 eine elektrische Spannung oder ein Magnetfeld gelegt werden, wodurch auf den Toner in Richtung des Aufzeichnungsträgers 6 eine Anziehungskraft ausgeübt wird.

## Patentansprüche

1. Vorrichtung zum Umdruck von auf einem ständig umlaufenden bandförmigen Zwischenträger aufgebrachten Tonerzeichen auf einen Aufzeichnungsträger, insbesondere für Druck-und Kopiergeräte, dadurch gekennzeichnet, daß der Zwischenträger (1) aus elastischem Material besteht und mechanische Mittel vorgesehen sind, durch die während des Umdruckvorgangs der Zwischenträger (1) mit der betonerten Seite mit dem Aufzeichnungsträger (6) in Berührung gebracht wird, wobei der für den Umdruck vorgesehene Bereich des Zwischenträgers kurzzeitig zum Stillstand kommt.

2. Vorrichtung nach Anspruch 1, gekennzeichnet durch mechanische Mittel, bestehend aus einer ortsfesten Leiste (13), die auf der einen Seite des Zwischenträgers (1) angeordnet ist, und aus einem senkrecht zur Bewegungsrichtung des Zwischenträgers (1) vermittels einer Einrichtung bewegbaren Balken (12), der auf der anderen Seite des Zwischenträgers angeordnet ist.

3. Vorrichtung nach Anspruch 2, dadurch gekennzeichnet, daß der Balken (12) auf der nichtbetonerten Seite des Zwischenträgers (1) angeordnet ist und daß der Aufzeichnungsträger (6) an der Leiste (13) anliegt.

4. Vorrichtung nach Anspruch 2 oder 3, gekennzeichnet durch eine Einrichtung zur Bewegung des Balkens, bestehend aus mindestens zwei Elektromagneten (14), deren Anker (22) an dem Balken (12) befestigt ist, und aus an dem Balken befestigten Zugfedern (15), die den Balken nach seiner Bewegung zum Umdruck wieder in die Ruhelage zurückholen.

5. Vorrichtung nach Anspruch 2 oder 3, dadurch gekennzeichnet, daß die Einrichtung zur Bewegung des Balkens (12) mindestens zwei Elektromagnetanordnungen vorsieht, daß jede Elektromagnetanordnung aus einem Andruckmagneten (16), einem Rückholmagneten (17) und einem mit dem Balken (12) verbundenen, jeweils einen Andruckmagneten und Rückholmagneten gemeinsamen Anker (18) besteht, daß zur Erzeugung der Bewegung des Balkens zum Zwischenträger (1) ein erster Stromimpuls (1 16) dem Andruckmagneten (16) zugeführt wird, daß für den Rückholvorgang dem Rückholmagneten (17) ein zweiter Stromimpuls (17) zugeführt wird, und daß zum Festhalten des Balkens in der Ruhelage ein gegenüber dem zweiten Stromimpuls kleiner Strom durch den Rückholmagneten fließt.

6. Vorrichtung nach einem der vorhergehenden Ansprüche, dadurch gekennzeichnet, daß eine Einrichtung vorgesehen ist, durch die der für den Umdruck vorgesehene Bereich des Zwischenträgers vor dem Kontakt mit dem Aufzeichnungsträger zum Stillstand gebracht wird und der Stillstand erst nach Trennung der beiden Träger beendet wird.

7. Vorrichtung nach Anspruch 6, gekennzeichnet durch eine Einrichtung in Form eines Bremskörpers (19) aus elastischem Material, der am Rand der Leiste (20) benachbart zum Aufzeichnungsträger (6) gelagert ist und der im Ruhezustand über den an der Leiste anliegenden Aufzeichnungsträger hinausragt.

8. Vorrichtung nach Anspruch 6, gekennzeichnet durch eine Einrichtung in Form eines Bremskörpers aus einem federnd gelagerten Metallklotz (21), der am Rand der Leiste (22) benachbart zum Aufzeichnungsträger (6) angeordnet ist und der im Ruhezustand über den an der Leiste anliegenden Aufzeichnungsträger hinausragt.

9. Vorrichtung nach einem der Ansprüche 6 bis 8, dadurch gekennzeichnet, daß der Bremskörper (19, 21) an der dem Zwischenträger (1) zugewandten Seite gabelförmig ausgebildet ist, so daß er sich nur in den Bereichen an den Zwischenträger anlegt, in denen der Zwischenträger nicht mit Toner versehen ist.

10. Vorrichtung nach einem der vorhergehenden Ansprüche, dadurch gekennzeichnet, daß zwischen dem Balken (12) und der Leiste (13) eine elektrische Spannung angelegt wird.

11. Vorrichtung nach einem der Ansprüche 1 bis 9, dadurch gekennzeichnet, daß zwischen dem Balken (12) und der Leiste (13) ein Magnetfeld erzeugt wird.

## Claims

1. Device for transferring toner characters applied to a constantly rotating strip-like intermediate carrier to a data carrier, in particular for printers and copiers, characterised in that the intermediate carrier (1) cosists of elastic material and mechanical means are provided which ensure that during the transfer printing process the side of the intermediate carrier (1) to which the toner is applied comes into contact with the data carrier (6), at which time the area of the intermediate carrier provided for the transfer printing temporarily comes to a halt.

2.Device as claimed in Claim 1, characterised by mechanicla means consists of a stationary strip (13) which is arranged on one side of the intermediate carrier (1) and of a bar (12) which can be moved at right angles to the direction of movement of the intermediate carrier (1) by means of a device and which is arranged on the other side of the intermediate carrier.

3. Device as claimed in Claim 2, characterised in that the bar is arranged on that side of the intermediate carrier (1) which does not bear the toner and that the data carrier (6) bears against the strip (13).

4. Device as claimed in Claim 2 or 3, characterised by a device for moving the bar composed of at least two electromagnets (14) whose armature (22) is attached to the bar (12), and of tension springs (15) which are secured to the bar and which return the bar to the rest position following its transfer printing motion.

5. Device as claimed in Claim 2 or 3, characterised in that the device which serves to move the bar (12) provides at least two electromagnet arrangements, that each electromagnet arrangement consists of a pressure magnet (16), a return magnet (17) and an armature (18) which is connected to the bar (12) and is common to one pressure magnet and one return magnet, that the movement of the bar towards the intermediate carrier (1) is produced in that a first current pulse (l 16) is supplied to the pressure magnet (16), that for the return process the return magnet (17) is supplied with a second current pulse (17), and that the bar is maintained in the rest position in that a current which is small in magnitude relative to the second current pulse flows through the return magnet.

6. Device as claimed in one of the preceding Claims, characterised in that a device is provided which brings that area of the intermediate carrier provided for the transfer printing process to a halt prior to the contact with the data carrier, and the stationary state is discontinued following the separation of the two carriers.

7. Device as claimed in Claim 6, characterised by a device in the form of braking body (19) which consists of elastic material, which is mounted at the edge of the strip (20) adjacent to the data carrier (6) and which in the rest state projects beyond the data carrier which bears against the strip.

8. Device as claimed in Claim 6, characterised by a device in the form of a braking body composed of a spring mounted metal block (21) which is arranged at the edge of the strip (22) adjacent to the data carrier (6) and which in the rest state projects beyond the data carrier which bears against the strip.

9. Device as claimed in one of the Claims 6 to 8, characterised in that the braking body (19, 21) is fork-shaped on the side facing towards the intermediate carrier only in those areas in which the intermediate carrier is not provided with toner.

10. Device as claimed in one of the preceding Claims, characterised in that an electric voltage is connectected between the bar (12) and the strip (13).

11. Device as claimed in one of the Claims 1 to 9, characterised in that a magnetic field is produced between the bar (12) and the strip (13).

## Revendications

1. Dispositif pour réaliser le report de signes formés de toner, déposés sur un support intermédiaire en forme de bande circulant en permanence, sur un support d'enregistrement, notamment pour des appareils d'impression et de reprographie, caractérisé par le fait que le support intermédiaire (1) est constitué en un matériau élastique et qu'il est prévu des moyens mécaniques grâce auxquels, pendant l'opération de report, le support intermédiaire (1) est amené en contact, par sa face recouverte de toner, avec le support d'enregistrement (6). tandis que la zone de support intermédiaire, qui est prévue pour le report, est mise à l'arrêt pendant un bref intervalle de temps.

2. Dispositif suivant la revendication 1, caractérisé par des moyens mécaniques constitués par une réglette fixe (13), qui est disposée sur une face du support intermédiaire (1) et par une barre (12) déplaçable perpendiculairement au sens de déplacement du support intermédiaire (1) au moyen d'un dispositif qui est disposé sur l'autre face du support intermédiaire.

3. Dispositif suivant la revendication 2, caractérisé par le fait que la barre (12) est disposée du côte, non recouvert de toner, du support intermédiaire (1) et que le support d'enregistrement (6) est appliqué contre la réglette (13).

4. Dispositif suivant l'une des revendications 2 ou 3, caractérisé par un dispositif permettant de déplacer la barre, constitué par au moins deux électroaimants (14), dont l'armature (22) est fixée à la barre (12), et par des ressorts de traction (15) fixés sur la barre et qui ramènent la barre dans sa position de repos après son déplacement pour le report.

5. Dispositif suivant la revendication 2 ou 3, caractérisé par le fait que le dispositif destiné à déplacer la barre (12) comporte au moins deux systèmes à électroaimant, que chaque système à électroaimant est constitué par un solénoïde de pression (16), un solénoïde rappel (17) et une armature (18) reliée à la barre (12) et commune à un solénoïde de pression et à un solénoïde de rappel, que pour la réalisation du déplacement de la barre en direction du support intermédiaire (1), une première impulsion de courant (116) est envoyée au solénoïde de pression (16), que pour le processus de rappel, une seconde impulsion de courant (17) est envoyée au solénoïde de rappel (17), et que pour bloquer la barre dans sa position de repos, un courant, faible par rapport à la seconde impulsion de courant, circule dans le solénoïde de rappel.

6. Dispositif suivant l'une des revendications précédentes, caractérisé par le fait qu'il est prévu un dispositif grâce auquel la zone, prévue pour le report, du support intermédiaire est mise à l'arrêt avant l'établissement du contact avec le support d'enregistrement et que l'état d'arrêt est supprimé après séparation des deux supports.

7. Dispositif suivant la revendication 6, caractérisé par un dispositif réalisé sous la forme d'un corps de freinage (19) en matériau élastique, qui est monté sur le bord de la réglette (20) au voisinage du support d'enregistrement (6) et qui, à l'état de repos, fait saillie au-dessus du support d'enregistrement appliqué contre la réglette.

8. Dispositif suivant la revendication 6, caractérisé par un dispositif réalisé sous la forme d'un corps de freinage formé par un patin métallique (21) monté de façon élastique et qui est disposé sur le bord de la réglette (22) au voisinage du support d'enregistrement (6) et qui, à l'état de repos, fait saillie au-dessus du support d'enregistrement appliqué contre la réglette.

9. Dispositif suivant l'une des revendications 6 à 8, caractérisé par le fait que le corps de freinage (19, 21) est réalisé en forme de fourche sur son côté tourné vers le support intermédiaire (1), de sorte qu'il s'applique sungle support intermédiaire uniquement dans des zones dans lesquelles ce dernier ne comporte pas de toner.

10. Dispositif suivant l'une des revendications précédentes, caractérisé par le fait qu'une tension électrique est appliquée entre la barre (12) et la réglette (13).

11. Dispositif suivant l'une quelconque ries revendications 1à 9, caractérisé par le fait qu'un champ magnétique est produit entre la barre (12) et la réglette (13).
